# EUROPÄISCHE PATENTSCHRIFT

(11) **EP 0 012 177 B1**
(45) Veröffentlichungstag und Bekanntmachung des Hinweises auf die Patenterteilung: **07.04.1982**
(21) Anmeldenummer: 79104006.6
(22) Anmeldetag: 17.10.1979
(51) Int. Cl.: B41F 31/04

(54) **Farbkasten im Farbwerk von Rotationsdruckmaschinen**
Ink fountain in the inking unit of rotary printing presses
Bac à encre dans le dispositif d'encrage de presses à imprimer rotatives

(30) Priorität: 29.11.1978 DE 2851606
(43) Veröffentlichungstag der Anmeldung: 25.06.1980
(73) Patentinhaber: Heidelberger Druckmaschinen Aktiengesellschaft, D-69019 Heidelberg (DE)
(72) Erfinder: Junghans, Rudi, D-6901 Wilhelmsfeld (DE)
(74) Vertreter: Stoltenberg, Heinz-Herbert Baldo

## Beschreibung

Die Erfindung betrifft einen Farbkasten im Farbwerk von Rotationsdruckmaschinen gemäß dem Oberbegriff des Anspruchs 1.

Farbkästen dieser Art werden im Farbwerk von Buchdruck- oder Offsetdruckmaschinen eingesetzt und dienen zur Aufnahme des Farbvorrates. Zum Einstellen der in das Farbwerk zu übertragenden Farbmenge werden z.B. Zonenschrauben verwendet, mittels denen der Spalt zwischen Farbmesser und Farbkastenwalze zonenweise verändert wird.

Eine bekannte Ausführung des Farbkastens (US-PS 3120 802) verwendet eine aufwendige Farbmesserausfühivng, bestehend aus mehreren Teilen, bei der das in Drehrichtung der Farbkastenwalze letzte Farbmesser unter Farbschichtwegnahme die endgültige Farbschichtdicke auf der Walze bestimmt und damit keine Möglichkeit offenbart, wie das Hindurchtreten und Ablaufen von Farbe verhindert werden kann, die sodann unkontrolliert in das Farbwerk gelangt.

Andere bekannten Ausführungen (DE-OS 25 55 993) haben ebenfalls den Nachteil, daß die sich relativ langsam drehende Farbkastenwatze die durch den Schlitz hindurchtretende Farbmenge nicht restlos aufnimmt und sich ein geringer Teil der Farbe an der Unterkante des Farbmessers absetzt. Es bilden sich hier Farbtröpfchen, die entweder in einer Farbauffangschale abtropfen oder am Farbmesser verhärten und festkleben. Beide Möglichkeiten machen einen zusätzlichen Reinigungsaufwand (z.B. durch ein zusätzlich an der Unterseite von Farbwalze und Farbmesser umlaufendes Abwischband) erforderlich. Falls sich am Farbmesser ansammelnde Farbe auf die Farbkastenwalze gelangt und in unregelmäßigen Abständen von dieser ins Farbwerk transportiert wird, hat dies den Nachteil, daß hierdurch punktuell ein Überangebot an Farbe in das Farbwerk gelangt und sich in einer Veränderung der Farbgebung in diesem Bereich auswirkt. Hierdurch entsteht Makulatur, ohne daß der Drucker dies durch irgendwelche Einstellungen verhindern kann.

Aufgabe der Erfindung ist es, eine Farbdosiereinrichtung zu schaffen, die mit einfachen Mitteln die Zufuhr von Farbtropfen in das Farbwerk und das Ansetzen oder Abtropfen der Farbe vom Farbmesser verhindert.

Gemäß der Erfindung gelingt dies dadurch, daß im Bereich der Abstreichkante an der Unterseite des Farbmessers ein dünner federelastischer Folienstreifen befestigt ist, der sich über die Länge der Abstreichkante erstreckt und diese überragt und derart leicht auf dem auf der Farbkastenwalze vorhandenen Farbfilm schleift, daß ein Ansetzen und Abtropfen von Farbe an bzw. von dem Farbmesser verhindert ist und dieser die am Farbmesser ablaufende geringe Farbmenge dem Farbfilm auf der Farbkastenwalze - wieder zuführt. Diese Lösung verhindert die aufgeführten Mängel mit einfachen Mitteln und gewährleistet einen gleichmäßigen Farbfluß in das Farbwerk der Druckmaschine.

Vorteilhafte Ausgestaltungen der Erfindung sind in den Ansprüchen 2 und 3 wiedergegeben.

Ein Ausführungsbeispiel der Erfindung ist in der Zeichnung dargestellt.

In bekannter Weise ist der Farbkasten 1 der Farbkastenwalze 2 zugeordnet, die über die Walze 3 mit dem Farbwerk der Druckmaschine in Verbindung steht. Der Farbkasten 1 ist mit einer Farbdosiereinrichtung 4 versehen, die aus einem sich über die Länge der Farbkastenwalze 2 erstreckenden Farbmesser 5 besteht, das wiederum z.B. über Zonenschrauben 6 gegenüber der Farbkastenwalze 2 zonal einstellbar ist.

An der Unterseite des Farbmessers 5 im Bereich der Abstreichkante 7 ist ein dünner Folienstreifen 8 befestigt, wobei die Befestigung am Farbmesser 5 z.B. durch Kleben erfolgen kann. Der Folienstreifen 8 erstreckt sich über die Länge des Farbmessers 5 und somit der Abstreichkante 7 und überragt das Farbmesser 5 über die Abstreichkante 7 hinaus. Der überstehende Teil des Folienstreifens 8 nähert sich in seinem vorderen Bereich der Farbkastenwalze 2 und schleift leicht auf dem auf der Farbkastenwalze 2 vorhandenen Farbfilm. Hierbei wird der Folienstreifen 8 etwas durchgebogen, so daß er etwa tangential zu der Mantelfläche der Farbkastenwalze 2 auf dem Farbfilm aufliegt.

Das Material für den Folienstreifen 8 muß federelastisch sein, so daß sowohl Stahl als auch Kunststoff verwendet werden kann, wobei für die Function der Erfindung ein dünnes Kunststoffmaterial von ca. 0,3mm Dicke vollständig ausreichend ist.

## Patentansprüche

1. Farbkasten im Farbwerk von Rotationsdruckmaschinen mit einer Farbdosiereinrichtung (4), die mit einer Farbkastenwalze (2) zusammenwirkt und ein sich über die Länge der Farbkastenwalze erstreckendes Farbmesser (5) aufweist, welches in Drehrichtung der Farbkastenwalze gesehen als letztes Farbmesser die endgültige Schichtdicke auf der Farbkastenwalze bestimmt, dadurch gekennzeichnet, daß im Bereich der Abstreichkante (7) an der Unterseite dieses Farbmessers (5) ein dünner federelastischer Folienstreifen (8) befestigt ist, der sich über die Länge der Abstreichkante (7) erstreckt und diese überragt und derart leicht auf dem auf der Farbkastenwalze vorhandenen Farbfilm schleift, daß ein Ansetzen und Abtropfen von Farbe an bzw. von dem Farbmesser verhindert ist und dieser die am Farbmesser (5) ablaufende geringe Farbmenge dem Farbfilm auf der Farbkastenwalze (2) wieder zuführt.

2. Farbkasten nach Anspruch 1, dadurch gekennzeichnet, daß der vordere Bereich der Folienstreifen (8) etwa tangential zu der Mantelfläche der Farbkastenwalze (2) aufliegt.

3. Farbkasten nach Anspruch 1 und 2, dadurch gekennzeichnet, daß der Folienstreifen (8) aus Stahl oder Kunststoff besteht und durch Kleben am Farbmesser (5) befestigt ist.

## Claims

1. An ink-fountain in the inking unit of a rotary printing press with an ink dosing device (4) acting with an ink-fountain roll (2) and having a fountain blade (5) stretching along the length of the ink-fountain roll and which, as looked at in the direction of turning of the ink-fountain roll has the function, as the last fountain blade, of controlling the final coating thickness on the ink-fountain roll, characterized in that near the stripping edge (7) on the lower side of the fountain blade (5) there is a thin, springingly elastic foil stripe (8) stretching over the length of the stripping edge (7) and running out past it so as to be sliding lightly on the ink coating present on the ink-fountain roll for stopping any building up of ink on the fountain blade and dropping of such ink from the blade and the small amount of ink running down the fountain blade (5) is run by the foil stripe (8) back on the ink-fountain roll (2).

2. An ink fountain as claimed in claim 1, characterized in that the front part of the foil stripe (8) is generally tangential to the surface covering of the ink-fountain roll (2) against which it is rested.

3. An ink-fountain as claimed in claims 1 and 2, characterized in that the foil stripe (8) is made of steel or synthetic material and is fixed to the fountain blade (5) by sticking.

## Revendications

1. Bac à encre dans le dispositif d'encrage de presses à imprimer rotatives, comportant un dispositif de dosage d'encre (4) qui coopère avec un cylindre (2) du bac à encre ainsi qu'une lame d'encrage (5) s'étendant sur la longueur du cylindre du bac à encre et qui détermine, comme dernière lame d'encrage en considérant le sens de rotation du cylindre du bac à encre, l'épaisseur finale de la couche d'encre sur le cylindre, caractérisé en ce qu'une mince bande ayant l'élasticité d'un ressort (8) est fixée dans la zone du bord de raclage (7) sur le côté inférieur de la lame d'encrage (5) et s'étend sur la longueur du bord de raclage (7) en dépassant de celui-ci et en frottant ainsi légèrement sur le film d'encre existant sur le cylindre du bac à encre de telle sorte qu'elle empêche une accumulation et un égouttage d'encre sur et à partir de la lame d'encrage (5) et qu'elle ramène la légère quantité d'encre s'écoulant sur la lame d'encrage sur le film d'encre se trouvant sur le cylindre (2) du bac à encre.

2. Bac à encre selon la revendication 1, caractérisé en ce que la zone avant de la bande (8) s'applique à peu près tangentiellement contre la surface périphérique du cylindre (2) du bac à encre.

3. Bac à encre selon l'une des revendications 1 et 2, caractérisé en ce que la bande (8) est formée d'acier ou de matière plastique et est fixée par collage sur la lame d'encrage (5).
